# EUROPÄISCHE PATENTSCHRIFT

(11) **EP 3 878 527 B1**
(45) Veröffentlichungstag und Bekanntmachung des Hinweises auf die Patenterteilung: **08.01.2025**
(21) Anmeldenummer: 21160589.4
(22) Anmeldetag: 03.03.2021
(51) Int. Cl.: A63C 9/08, A63C 9/085, A63C 9/086

(54) **VORDEREINHEIT FÜR EINE SKIBINDUNG MIT DEFINIERTEM ÖFFNUNGSGEGENANSCHLAG AN DER GRUNDPLATTE**
FRONT UNIT FOR A SKI BINDING WITH A DEFINED OPENING ABUTMENT ON THE BASE PLATE
UNITÉ AVANT POUR UNE FIXATION DE SKI PRÉSENTANT UNE BUTÉE D'OUVERTURE DÉFINIE SUR LA PLATINE DE BASE

(30) Priorität: 13.03.2020 DE 102020203280
(43) Veröffentlichungstag der Anmeldung: 15.09.2021
(73) Patentinhaber: Salewa Sport AG, 1026 Denges (CH)
(72) Erfinder: DULCAMARA, Matthew, 83088 Kiefersfelden (DE); ECKART, Uwe, 83088 Kiefersfelden (DE)
(74) Vertreter: Weickmann & Weickmann PartmbB

(56) Entgegenhaltungen:
- EP-A1- 2 489 415
- EP-A1- 3 050 601
- EP-A1- 3 508 259
- US-A1- 2015 328 529

## Beschreibung

Die vorliegende Erfindung betrifft eine Vordereinheit für eine Skibindung, insbesondere für eine Tourenbindung, umfassend eine Grundplatte mit einer Befestigungsanordnung zur Befestigung an einem Ski, zwei seitliche Lagerelemente, welche auf einer im Wesentlichen orthogonal zu einer Skilängsachse verlaufenden Skiquerachse angeordnet sind und welche dafür eingerichtet sind, seitliche Gegenlagerelemente eines Skischuhs in Eingriff zu nehmen, um den Skischuh um die Skiquerachse verschwenkbar zu halten, wobei die Lagerelemente verstellbar sind zwischen einer Schließstellung, in welcher die Lagerelemente voneinander einen Abstand aufweisen, der für einen Eingriff mit den Gegenlagerelementen ausgelegt ist, und einer Öffnungsstellung, in welcher die Lagerelemente einen Abstand aufweisen, der größer ist als in der Schließstellung, so dass der Skischuh zwischen den Lagerelementen eingeführt oder von der Vordereinheit entfernt werden kann, und zwei Winkel, wobei beide Winkel um jeweils eine Achse verschwenkbar an der Grundplatte gehalten sind und wobei jeder der Winkel einen ersten Schenkel aufweist, an dessen distalem Ende eines der Lagerelemente angeordnet ist.

Der Abstand zwischen nach innen, aufeinander zu weisenden Enden der Lagerelemente, welche in der Regel als Zapfen ausgebildet sind, in der Öffnungsstellung kann auch als Öffnungsmaß der Vordereinheit bezeichnet werden.

Um mit einem Skischuh in die Vordereinheit der Skibindung einsteigen zu können, sprich die Lagerelemente mit den am Skischuh vorgesehen Gegenlagerelementen, welche in der Regel als zu den Zapfen komplementäre Kerben beidseitig am Skischuh ausgebildet sind, in Eingriff zu bringen, muss das Öffnungsmaß der Lagerelemente in der Öffnungsstellung größer sein als eine Breite des Skischuhs an der Position, an welcher die Gegenlagerelemente angeordnet sind.

Bei herkömmlichen Vordereinheiten ist das Öffnungsmaß üblicherweise durch einen Kontakt bzw. Anschlag zwischen einem in irgendeiner Weise mit den Winkeln verbundenen Element und der Grundplatte definiert. Dieses Element kann zum Beispiel ein Betätigungshebel, mittels welchem die Lagerelemente über die Winkel zwischen der Öffnungsstellung und der Schließstellung verstellt werden können, oder ein mit dem Betätigungshebel verbundener Blockierhebel sein, mittels welchem die Lagerelemente über die Winkel in der Schließstellung arretiert werden können.

Ein Beispiel für eine herkömmliche Vordereinheit für eine Skibindung, insbesondere für eine Tourenbindung, der oben genannten Art ist in der EP 0 199 098 A2 offenbart. Diese umfasst zwei seitliche, nach innen weisende Stifte als Lagerelemente, die in entsprechende seitliche Gegenlagerelemente in Form von Löchern eines vorderen Abschnitts eines Skischuhs eingreifen, um den Skischuh zum Gehen um die Skiquerachse verschwenkbar zu halten. Die Stifte sind dabei an distalen Enden jeweiliger Winkel angeordnet, wobei die Winkel gegen eine Federkraft um parallel zur Skilängsachse verlaufende Achsen verschwenkbar sind, um die Stifte zwischen der Schließstellung und der Öffnungsstellung zu bewegen. Der in der EP 0 199 098 A2 beschriebene Mechanismus zur Bewegung der Winkel zwischen Öffnungsstellung und Schließstellung weist ferner einen Schnappmechanismus auf, in welchem Spannfedern die Winkel sowohl in der Öffnungsstellung als auch in der Schließstellung stabil halten und die Winkel beim Übergang zwischen Öffnungsstellung und Schließstellung einen instabilen Totpunkt durchlaufen. Eine derartige Vordereinheit ist zum Beispiel ebenfalls aus der EP 2 309 596 A2 bekannt.

Dadurch, dass das Öffnungsmaß durch einen Kontakt zwischen der Grundplatte und einem lediglich mit den Winkeln direkt oder indirekt verbundenen Element definiert ist, kann das Öffnungsmaß einen relativ großen Toleranzbereich aufweisen, der sich auf Fertigungstoleranzen, wie etwa Maßtoleranzen, Allgemeintoleranzen für Längen und Winkel, ISO-Toleranzen, Form- und Lagetoleranzen und dergleichen, zurückführen lässt. Je mehr Bauteile zwischen dem Anschlag an der Grundplatte und den Lagerelementen angeordnet sind, umso größer werden eine Toleranzkette und damit der Toleranzbereich des Öffnungsmaßes bzw. des Abstands zwischen den Lagerelementen. Bei den vorstehend beschriebenen herkömmlichen Vordereinheiten summieren sich die Toleranzen der skifesten Grundplatte, des Betätigungshebels, im Falle eines Anschlags zwischen Grundplatte und Blockierhebel, zusätzlich des Blockierhebels, der Winkel und der an den Winkeln angeordneten Lagerelemente.

Ist das Öffnungsmaß der Lagerelemente zu klein, ist ein Koppeln des Skischuhs mit der Vordereinheit nicht möglich, je größer jedoch das Öffnungsmaß ist, desto schwieriger wird es für einen Anwender den Skischuh mit den Gegenlagerelementen optimal zwischen den Lagerelementen zu positionieren, um Skischuh und Vordereinheit zu koppeln.

Da, wie vorstehend erwähnt, der Abstand zwischen den Lagerelementen größer als eine Schuhbreite an der Stelle der Gegenlagerelemente sein muss, wird das Öffnungsmaß der Lagerelemente bei herkömmlichen Vordereinheit konstruktiv eher größer festgelegt, damit genügend Spielraum verbleibt, um ein durch Toleranzen bedingtes zu kleines Öffnungsmaß in jedem Fall vermeiden zu können, welches ein Koppeln der Vordereinheit mit einem Skischuh verhindern würde.

Ein Problem dabei liegt darin, dass es bei einem Abstand zwischen den Lagerelementen im oberen Sektor dieses Toleranzbereichs für einen Anwender schwierig wird, den Skischuh mit den Gegenlagerelementen optimal zwischen den Lagerelementen zu positionieren, um Skischuh und Vordereinheit zu koppeln. Führt der Anwender den Skischuh beispielsweise verdreht, zu weit vorne oder zu weit hinten zwischen die Lagerelemente, ist ein Koppeln des Skischuhs und der Vordereinheit oft nicht mehr richtig möglich.

Außerdem offenbart die EP 2 489 415 A1 eine Vordereinheit für eine Tourenbindung mit einer Grundplatte und zwei seitlichen Lagerelementen zum Eingreifen in seitliche Gegenlagerelemente am Skischuh, wobei die beiden Lagerelemente an zwei Winkeln angeordnet sind, von welchen ein Winkel um eine relativ zur Grundplatte orthogonale, vertikale Achse verschwenkbar an der Grundplatte gehalten ist und der andere Winkel starr mit der Grundplatte verbunden bzw. einstückig damit ausgebildet ist. In einer Öffnungsstellung der Vordereinheit ist zwischen dem verschwenkbaren Winkel und der Grundplatte ein Anschlag vorgesehen.

Darüber hinaus offenbart die US 2015/0328529 A1 ebenfalls eine Vordereinheit für eine Tourenbindung mit einer Grundplatte und zwei seitlichen Lagerelementen zum Eingreifen in seitliche Gegenlagerelemente am Skischuh, wobei die beiden Lagerelemente an zwei Winkeln angeordnet sind, welche um zu einer Skimittelachse parallele Achsen verschwenkbar an der Grundplatte gehalten sind. An der Grundplatte ist ein erhöhtes Teil angeordnet, das in der Schließstellung der Vordereinheit einen Anschlag mit Armen eines Federbügels bildet, wobei die Arme des Federbügels jeweils an einem Ende davon mit jeweils einem der Winkel verbunden sind.

Vor diesem Hintergrund ist es eine Aufgabe der vorliegenden Erfindung, eine Vordereinheit für eine Skibindung, insbesondere für eine Tourenbindung, der eingangs beschriebenen Art bereitzustellen, mit welcher das oben beschriebene Problem vermieden wird und bei welcher ein möglichst exaktes Maß des Abstands zwischen den Lagerelementen mit einem möglichst geringen Toleranzbereich sichergestellt werden kann.

Die der Erfindung zugrunde liegende, vorstehend formulierte Aufgabe wird gelöst durch eine Vordereinheit für eine Skibindung, insbesondere für eine Tourenbindung gemäß Anspruch 1.

Ein wichtiges Merkmal der Erfindung ist somit ein in der Öffnungsstellung wirksamer, insbesondere direkter Anschlag zwischen einem oder beiden der Winkel und der skifest montierten Grundplatte, durch welchen der Abstand zwischen den Lagerelementen in der Öffnungsstellung festgelegt ist. Durch das Zusammenwirken dieser Elemente kann der Toleranzbereich dieses Abstands auf ein Minimum reduziert werden, da eine durch zwischengeschaltete Bauteile und Kraftumlenkungen bedingte, große Toleranzkette vermieden wird. Ein derartiger Anschlag ist zudem äußerst zuverlässig und störunanfällig gegenüber äußeren Einflüssen, wie etwa Eis und Schnee. Der Anschlag ist direkt zwischen Grundplatte und Winkel vorgesehen, so dass ein Höchstmaß an Positioniergenauigkeit erreicht wird.

Ist das Öffnungsmaß der Vordereinheit bzw. der Abstand zwischen den Lagerelementen in der Öffnungsstellung möglichst exakt definiert und zudem nur geringfügig größer als eine Skischuhbreite an der Position der Gegenlagerelemente, wird dem Anwender beim Koppeln der Vordereinheit mit dem Skischuh sowohl eine visuelle als auch eine haptische Einstiegshilfe bereitgestellt. Der Anwender kann sowohl visuell feststellen, wenn sich sein Skischuh in der richtigen Kopplungsposition befindet, indem er die Gegenlagerelemente des Skischuhs visuell zwischen den Lagerelementen positioniert, als auch haptisch durch eine Berührung der bzw. ein Anstoßen an den Lagerelementen, die einen sehr kleinen Abstand zu den jeweiligen Gegenlagerelementen aufweisen, in die richtige Kopplungsposition geführt werden. Der Gegenkontaktabschnitt kann zum Beispiel an wenigstens einem Vorsprung an der Grundplatte bereitgestellt sein. Derartige Vorsprünge können insbesondere einstückig mit der Grundplatte ausgebildet sein. In einer anderen Ausführungsform können ein oder mehrere Vorsprünge auch als separates, in Bezug auf die Grundplatte fixiertes Element vorgesehen sein.

Da beide Winkel um jeweils eine Achse verschwenkbar an der Grundplatte gehalten sind, ergibt sich eine in Bezug auf eine Skimittelachse in Skilängsrichtung symmetrische Anordnung der Winkel. Eine derartige symmetrische Anordnung der Winkel ist beispielsweise bei einer Auslösung der Vordereinheit im Falle eines Sturzes des Skifahrers von Vorteil, da in seitlicher Richtung nach links oder rechts wirkende Kräfte in beiden Richtungen gleich übertragen werden können.

An dieser Stelle sollte darauf hingewiesen werden, dass sich im Rahmen dieser Offenbarung Begriffe wie "oben", "unten", "vorn", "hinten", "seitlich", "Höhenrichtung", "Breitenrichtung", "Längsrichtung" und dergleichen zur Vereinfachung der Darstellung auf die Sicht eines Skiläufers beziehen, der mit einem Skischuh in die Vordereinheit einer an einem Ski monierten Skibindung, insbesondere Tourenbindung, eingestiegen ist, wobei der Ski in einer horizontalen Ebene angeordnet ist.

Ferner ist darauf hinzuweisen, dass sich der Begriff "Ski" sowie die diesen Begriff enthaltenden Begriffe wie "Skischuh", "Skibindung", "Tourenbindung", "Skiebene", "Skilängsachse", "Skimittelachse", "Skibreitenrichtung", "Skilängsrichtung" und dergleichen nicht nur auf Ski im engeren Sinne beziehen sollen sondern gleichermaßen Splitboards (in Längsrichtung in mindestens zwei Teile teilbare Snowboards, deren Einzelteile in der Art normaler Skier verwendet werden können), Schneeschuhe oder ähnliche Bretter zum Gehen oder Gleiten auf Schnee und Eis umfassen. Alle diese Gegenstände oder Teile davon werden als Ski bzw. Teile von Skiern im Sinne dieser Erfindung angesehen.

In einer weiteren Ausführungsform kann einer der Winkel um eine zur Skimittelachse parallele Achse verschwenkbar an der Grundplatte gehalten sein. Dabei kann der andere Winkel im Wesentlichen unbeweglich in Bezug auf die Grundplatte angeordnet oder einstückig mit der Grundplatte ausgebildet sein. Alternativ kann der Winkel auch um eine zur Skimittelachse orthogonale Achse verschwenkbar an der Grundplatte gehalten sein.

In einer weiteren bevorzugten Ausführungsform können beide Winkel um jeweils eine zur Skimittelachse parallele Achse verschwenkbar an der Grundplatte gehalten sein. Sind beide Winkel um jeweils eine zur Skimittelachse parallele Achse verschwenkbar an der Grundplatte gehalten, ergibt sich wiederum eine in Bezug auf eine Skimittelachse in Skilängsrichtung symmetrische Anordnung der Winkel. Eine derartige symmetrische Anordnung der Winkel ist wie vorstehend erwähnt bei einer Auslösung der Vordereinheit im Falle eines Sturzes des Skifahrers von Vorteil, da in seitlicher Richtung nach links oder rechts wirkende Kräfte in beiden Richtungen gleich übertragen werden können. Alternativ ist ebenfalls denkbar, dass die Winkel um jeweils eine zur Skimittelachse orthogonale Achse verschwenkbar an der Grundplatte gehalten sind.

Vorteilhaft kann zwischen der Grundplatte und jedem der beiden Winkel jeweils ein Anschlag bereitgestellt sein, derart dass in der Öffnungsstellung ein Kontaktabschnitt jedes der Winkel einen entsprechenden Gegenkontaktabschnitt der Grundplatte berührt und in der Schließstellung die Kontaktabschnitte der Winkel die Gegenkontaktabschnitte der Grundplatte nicht berühren. Durch eine derartige Anordnung kann der Abstand zwischen den Lagerelementen in der Öffnungsstellung bzw. das Öffnungsmaß der Vordereinheit noch exakter definiert werden. Alternativ ist es jedoch auch möglich, dass zwischen der Grundplatte und nur einem der beiden Winkel ein Anschlag bereitgestellt ist.

In einer weiteren vorteilhaften Ausführungsform kann die Vordereinheit ferner eine Bewegungseinrichtung zur Bewegung der Lagerelemente zwischen der Öffnungsstellung und der Schließstellung umfassen, wobei die Bewegungseinrichtung einen Schließbetätigungsabschnitt aufweist, dessen Betätigung eine Bewegung der Lagerelemente von der Öffnungsstellung in die Schließstellung bewirkt. In einer solchen Ausführungsform muss der Anwender zum Einsteigen in die Vordereinheit seinen Skischuh lediglich an dem Schließbetätigungsabschnitt abstützen und anschließend die Lagerelemente durch Betätigung mit dem Skischuh oder in anderer Art von der Öffnungsstellung in die Schließstellung bewegen. Insbesondere kann der Anwender mit einem Sohlenabschnitt eines zwischen den Lagerelementen positionierten Skischuhs auf den Schließbetätigungsabschnitt treten und dadurch mittels der Bewegungseinrichtung die Lagerelemente von der Öffnungsstellung in die Schließstellung verstellen. Zum Beispiel kann die Bewegungseinrichtung auch eine zur Skiebene hin gerichtete Bewegung des Schließbetätigungsabschnitts in eine Annäherungsbewegung der Lagerelemente umsetzen, um die Lagerelemente in die Schließstellung zu bewegen. Anstelle beider Lagerelemente kann sich auch nur ein Lagerelement bewegen, um eine Verstellung von der Öffnungsstellung in die Schließstellung oder umgekehrt zu bewirken. Entscheidend ist, dass der Abstand zwischen den Lagerelementen in der Öffnungsstellung größer als in der Schließstellung ist. Der Schließbetätigungsabschnitt kann zum Beispiel an einem Arm eines um eine zur Skiebene im Wesentlichen parallele Achse verschwenkbar gelagerten Betätigungshebels vorgesehen und zum Beispiel als ein Plattenabschnitt ausgebildet sein.

Darüber hinaus können einer oder beide der Winkel durch wenigstens ein elastisches Element federbelastet sein und die Lagerelemente durch Überwindung einer Totpunktlage des einen oder beider Winkel in die Schließstellung bzw. in die Öffnungsstellung vorgespannt sein. Durch die jeweilige Überwindung einer insbesondere instabilen Totpunktlage durch den oder die Winkel kann ein zuverlässiges Halten der Lagerelemente in der Schließ- bzw. Öffnungsstellung gewährleistet werden. Zum Beispiel kann zwischen freien Enden zweiter Schenkel der Winkel, welche den ersten Schenkeln entgegengesetzt sind, ein Gelenk bereitgestellt sein, wobei jeweils zwischen dem zweiten Schenkel jedes Winkels und dem Gelenk wenigstens eine Feder angeordnet sein kann. Ein derartiges Gelenk kann zum Beispiel in eine gabelförmige Öffnung des Betätigungshebels eingreifen, wobei die gabelförmige Öffnung an einem Arm des Betätigungshebels ausgebildet sein kann und an einem freien Ende eines entgegengesetzten Arms des Betätigungshebels ein Blockierhebel um eine zur Skiebene im Wesentlichen parallele Achse verschwenkbar gelagert sein kann.

Vorzugsweise kann der Kontaktabschnitt des Winkels oder der Winkel an einem dem ersten Schenkel entgegengesetzten zweiten Schenkel des Winkels oder der Winkel angeordnet sein. Eine derartige Gestaltung des Winkels oder der Winkel ist einfach umzusetzen, da im Regelfall der dem ersten Schenkel entgegengesetzte zweite Schenkel des Winkels näher an der Grundplatte angeordnet ist und demnach lediglich ein kleiner Vorsprung oder dergleichen an der Grundplatte auszubilden ist, welcher den Gegenkontaktabschnitt bilden kann. Beispielsweise können die Lagerelemente in der Öffnungsstellung in einer Skibreitenrichtung voneinander weg vorgespannt sein und die Winkel können um jeweils eine zur Skimittelachse parallele Achse verschwenkbar an der Grundplatte gehalten sein. In diesem Fall kann durch am zweiten Schenkel der Winkel vorgesehene Kontaktabschnitte und die entsprechenden Gegenkontaktabschnitte an der Grundplatte vorteilhaft eine nach oben gerichtete Schwenkbewegung der zweiten Schenkel der Winkel durch die bereitgestellten Anschläge gestoppt und somit das Öffnungsmaß der Vordereinheit exakt definiert werden. Ist der Kontaktabschnitt am zweiten Schenkel des Winkels vorgesehen, so kann der Gegenkontaktabschnitt insbesondere an einer Unterseite eines Vorsprungs angeordnet sein, welcher den zweiten Schenkel des Winkels in der Höhenrichtung übergreift und so in der Öffnungsstellung den Anschlag zwischen dem Kontaktabschnitt des Winkels und dem Gegenkontaktabschnitt an der Grundplatte bereitstellt. Alternativ kann der Kontaktabschnitt des Winkels auch an anderer Stelle am Winkel, wie etwa am ersten Schenkel, ausgebildet sein. In diesem Fall kann der Gegenkontaktabschnitt zum Beispiel an einer Oberseite oder einer Seitenfläche eines Vorsprungs an der Grundplatte unterhalb oder seitlich des ersten Schenkels angeordnet sein, um den Anschlag zu bilden.

In einer bevorzugten Ausführungsform der vorliegenden Erfindung kann der Abstand zwischen aufeinander zuweisenden Enden der Lagerelemente zwischen etwa 66,0 mm und etwa 74,0 mm liegen, so dass eine gute Anpassung an die meisten Skischuhe erreicht wird. Vorzugsweise liegt der Abstand zwischen etwa 66,6 mm und etwa 68,4 mm, so dass der Abstand an die Geometrie der Gegenlagerelemente der am weitesten verbreiteten Tourenskischuhe angepasst ist. Optimal ist der Abstand im Bereich zwischen etwa 66,6 mm und etwa 67,5 mm gewählt, in welchem wodurch für diese Tourenskischuhe eine hervorragende Positionierung des Schuhs beim Einsteigen möglich ist.

Die Zahlenwerte gehen auf übliche Skischuhbreiten bzw. einen festgelegten Außenabstand in Skibreitenrichtung der Gegenlagerelemente des Skischuhs zurück. So bestehen zum Beispiel herstellerinterne Maßvorgaben für solche Abmessungen. Eine derartige Vorgabe kann beispielsweise ein Außenabstand in Skibreitenrichtung der Gegenlagerelemente von 66,6 mm sein. In diesem Fall hat sich ein Öffnungsmaß der Vordereinheit bzw. ein Abstand zwischen den Lagerelementen von zwischen 66,6 mm und 67,5 mm als am besten geeignet erwiesen. Auch können an den Gegenlagerelementen des Skischuhs konstruktive Einstiegshilfen, etwa in Form von Anschlagswänden oder dergleichen, vorgesehen sein, welche äußerste Abschnitte der Gegenlagerelemente ausmachen und somit einen Außenabstand in Skibreitenrichtung der Gegenlagerelemente festlegen.

In einer bevorzugten Ausführungsform können die Grundplatte und/oder die Winkel aus einem metallischen Material hergestellt sein. Insbesondere wird hier an Metalle, wie etwa Aluminium, Stahl, Titan und dergleichen sowie diverse Legierungen davon, gedacht. Eine Verwendung solcher Metalle für die Grundplatte und die Winkel kann zum Beispiel für eine erhöhte Steifigkeit der Anordnung sorgen, wodurch das Öffnungsmaß noch exakter definiert werden kann.

Die Erfindung wird nachfolgend anhand einer bevorzugten Ausführungsform unter Bezugnahme auf die beigefügten Zeichnungen näher erläutert. Im Einzelnen zeigen:
- Figur 1: eine Seitenansicht einer Vordereinheit für eine Tourenbindung gemäß der Ausführungsform der vorliegenden Erfindung in einer Öffnungsstellung,
- Figur 2: eine Draufsicht der Vordereinheit gemäß der Ausführungsform der vorliegenden Erfindung in der Öffnungsstellung,
- Figur 3: eine Schnittansicht entlang der Linie A-A in Figur 2,
- Figur 4: eine Draufsicht der Vordereinheit gemäß der Ausführungsform der vorliegenden Erfindung in einer Schließstellung und
- Figur 5: eine Schnittansicht entlang der Linie B-B in Figur 4.

Die in den Figuren 1 bis 5 dargestellte Vordereinheit 10 der bevorzugten Ausführungsform der Erfindung umfasst eine Grundplatte 12 mit einer Befestigungsanordnung 14 zur Befestigung an einem Ski. Die Grundplatte 12 kann zum Beispiel mittels in Schraubenlöcher 14 einzuführende Schrauben fest auf einem Ski montiert werden.

Ferner umfasst die Vordereinheit 10 zwei seitliche Lagerelemente 16a, 16b, welche auf einer im Wesentlichen orthogonal zu einer Skilängsachse verlaufenden Skiquerachse angeordnet sind und welche dafür eingerichtet sind, seitliche Gegenlagerelemente eines Skischuhs in Eingriff zu nehmen, um den Skischuh um die Skiquerachse verschwenkbar zu halten. Dabei sind die Lagerelemente 16a, 16b verstellbar zwischen einer Schließstellung, in welcher die Lagerelemente 16a, 16b voneinander einen Abstand aufweisen, der für einen Eingriff mit den Gegenlagerelementen ausgelegt ist, und einer Öffnungsstellung, in welcher die Lagerelemente 16a, 16b einen Abstand aufweisen, der größer ist als in der Schließstellung, so dass der Skischuh zwischen den Lagerelementen 16a, 16b eingeführt oder von der Vordereinheit 10 entfernt werden kann. Die Öffnungsstellung der Vordereinheit 10 ist den Figuren 1 bis 3 dargestellt und die Schließstellung ist in den Figuren 4 und 5 dargestellt.

Außerdem umfasst die Vordereinheit 10 zwei Winkel 18a, 18b, von denen wenigstens einer 18a um eine Achse 20a verschwenkbar an der Grundplatte 12 gehalten ist. Jeder der Winkel 18a, 18b weist einen ersten Schenkel 18a-1, 18b-1 auf, an dessen distalem Ende eines der Lagerelemente 16a, 16b angeordnet ist. Die Winkel können insbesondere über jeweils eine parallel zu einer Skimittelachse verlaufende Schwenkachse 20a, 20b an der Grundplatte 12 gehalten sein, so dass die Winkel 18a, 18b um die Schwenkachsen 20a, 20b verschwenkbar sind. Jeder Winkel 18a bzw. 18b umfasst den ersten Schenkel 18a-1, 18b-1, welcher bezüglich einer durch den Ski definierten Skiebene (der Ebene, in der eine Lauffläche des Skis liegt) nach oben aufragen kann, d. h. sich ungefähr in einer orthogonal zur Skiebene verlaufenden Höhenrichtung erstreckt. Ferner kann jeder Winkel 18a, 18b einen zweiten Schenkel 18a-2, 18b-2 umfassen, der sich vom ersten Schenkel 18a-1, 18b-1 aus zur Skimittelachse des Skis hin erstrecken und ungefähr parallel zur Skiebene orientiert sein kann.

Zwischen der Grundplatte 12 und wenigstens einem 18a der beiden Winkel 18a, 18b ist ein Anschlag 22a, 24a bereitgestellt. Der Anschlag wirkt derart, dass in der Öffnungsstellung ein Kontaktabschnitt 22a des Winkels 18a einen entsprechenden Gegenkontaktabschnitt 24a der Grundplatte 12 berührt und in der Schließstellung der Kontaktabschnitt 22a des Winkels den Gegenkontaktabschnitt 24a der Grundplatte 12 nicht berührt. In der bevorzugten Ausführungsform der Erfindung kann insbesondere zwischen der Grundplatte 12 und jedem 18a, 18b der beiden Winkel 18a, 18b jeweils ein Anschlag 22a, 24a, 22b, 24b bereitgestellt sein, welche wiederum derart wirken, dass in der Öffnungsstellung ein Kontaktabschnitt 22a, 22b jedes der Winkel 18a, 18b einen entsprechenden Gegenkontaktabschnitt 24a, 24b der Grundplatte 12 berührt und in der Schließstellung die Kontaktabschnitte 22a, 22b der Winkel 18a, 18b die Gegenkontaktabschnitte 24a, 24b der Grundplatte 12 nicht berühren. Vorteilhaft kann der Kontaktabschnitt 22a, 22b der Winkel 18a, 18b an einem dem ersten Schenkel 18a-1, 18b-1 entgegengesetzten zweiten Schenkel 18a-2, 18b-2 der Winkel 18a, 18b angeordnet sein. Beispielsweise können die Gegenkontaktabschnitte 24a, 24b insbesondere an Unterseiten 24a, 24b von Vorsprüngen angeordnet sein, welche die zweiten Schenkel 18a-2, 18b-2 der Winkel 18a, 18b in der Höhenrichtung übergreifen und so in der Öffnungsstellung den Anschlag bzw. die Anschläge 22a, 24a, 22b, 24b zwischen dem oder den Kontaktabschnitten 22a, 22b des oder der Winkel 18a, 18b und dem oder den Gegenkontaktabschnitten 24a, 24b an der Grundplatte 12 bereitstellen.

Außerdem können die Grundplatte 12 und/oder die Winkel 18a, 18b insbesondere aus einem metallischen Material, wie etwa Aluminium, Stahl, Titan und dergleichen sowie diversen Legierungen davon, hergestellt sein.

Distale Enden (von den Schwenkachsen 20a, 20b entfernte Enden) der zweiten Schenkel 18a-2, 18b-2 der Winkel 18a, 18b können durch jeweils wenigstens einen an den zweiten Schenkeln 18a-2, 18b-2 angeordneten Stift (nicht dargestellt) in Richtung zur Skimittelachse hin verlängert sein. Die Stifte können mit ihren zur Skimittelachse hin weisenden Enden verschiebbar in Löcher von Endkappen 32a, 32b eingeführt sein, wobei der Stift des einen Winkels 18a in ein Loch einer ersten Endkappe 32a eingeführt sein kann und der Stift des anderen Winkels 18b in ein Loch einer zweiten Endkappe 32b eingeführt sein kann. Um jeden der Stifte kann jeweils eine Spiralfeder 34 gewunden sein, wobei sich jede der Spiralfedern 34 jeweils einerseits am distalen Ende des Winkels 18a, 18b und andererseits an der Endkappe 32a, 32b abstützen kann, um die Endkappen 32a, 32b in einer von den Winkeln 18a, 18b wegführenden Richtung, d. h. in Richtung einer Annäherung der beiden Endkappen 32a, 32b, vorzuspannen, so dass die Endkappen 32a, 32b aneinander anliegen und gegeneinandergedrückt werden.

Distale Enden der ersten Schenkel 18a-1, 18b-1 weisen jeweils eines der Lagerelemente 16a, 16b auf. Bei der bevorzugten Ausführungsform der vorliegenden Erfindung können die Lagerelemente 16a, 16b insbesondere als Lagerzapfen 16a, 16b vorliegen, welche von dem ersten Schenkel 18a-1, 18b-1 aus jeweils nach innen, d. h. zur Skimittelachse hin, vorstehen und an ihren vorstehenden Enden konusförmig spitz zulaufen. Die Spitzen der Lagerzapfen 16a, 16b weisen somit in etwa aufeinander zu und definieren das Öffnungsmaß der Vordereinheit 10.

Die Vordereinheit 10 kann ferner eine Bewegungseinrichtung 18a, 18b, 26, 28 zur Bewegung der Lagerelemente 16a, 16b zwischen der Öffnungsstellung und der Schließstellung umfassen, wobei die Bewegungseinrichtung 18a, 18b, 26, 28 einen Schließbetätigungsabschnitt 30 aufweisen kann, dessen Betätigung eine Bewegung der Lagerelemente 16a, 16b von der Öffnungsstellung in die Schließstellung bewirkt. Darüber hinaus können einer 18a oder beide 18a, 18b der Winkel 18a, 18b durch wenigstens ein elastisches Element 34, welches insbesondere durch die Spiralfedern 34 verkörpert sein kann, federbelastet sein und die Lagerelemente 16a, 16b, insbesondere in Form der Lagerzapfen 16a, 16b, können durch Überwindung einer Totpunktlage des einen 18a oder beider 18a, 18b Winkel in die Schließstellung bzw. in die Öffnungsstellung vorgespannt sein.

An der Grundplatte 12 kann ferner ein zweiarmiger Betätigungshebel 26 um eine im Wesentlichen orthogonal zur Skimittelachse und im Wesentlichen parallel zur Skiebene verlaufende Betätigungshebel-Schwenkachse 27 schwenkbar gehalten sein. Ein erster Arm 26-1 des Betätigungshebels 26 kann sich von der Betätigungshebel-Schwenkachse 27 aus zu den Endkappen 32a, 32b der Winkel 18a, 18b hin erstrecken und die Endkappen 32a, 32b mit einem gabelartigen Endabschnitt 30 umgreifen. Dazu kann der gabelartige Endabschnitt 30 den Schließbetätigungsabschnitt 30 aufweisen, welcher in Form eines ersten Plattenabschnitts 31 vorliegen kann, der sich von dem ersten Arm 26-1 aus ein Stück weit über die Endkappen 32a, 32b hinweg erstreckt, und einen zweiten Plattenabschnitt (nicht dargestellt) aufweisen, welcher sich von dem ersten Arm 26-1 aus ein Stück weit unterhalb beider Endkappen 32a, 32b erstreckt. Die Endkappen 32a, 32b können somit zwischen den Plattenabschnitten des Betätigungshebels 26 aufgenommen sein und eine Schwenkbewegung des Betätigungshebels 26 um die Betätigungshebel-Schwenkachse 27 kann mit einer Schwenkbewegung der Winkel 18a, 18b um die Schwenkachsen 20a, 20b bewegungsgekoppelt sein.

Ein zweiter Arm 26-2 des Betätigungshebels 26 kann sich von der Betätigungshebel-Schwenkachse 27 aus im Wesentlichen in entgegengesetzter Richtung zum ersten Arm 26-1 erstrecken und kann an seinem distalen Ende mit einem Blockierhebel 28 verbunden sein. Der Blockierhebel 28 kann am distalen Ende des zweiten Arms 26-2 an einer zur Skimittelachse im Wesentlichen orthogonalen und zur Skiebene im Wesentlichen parallelen Blockierhebel-Schwenkachse 29 schwenkbar gelagert sein und kann einen Bedienabschnitt 28-1 sowie einen Blockierabschnitt 28-2 aufweisen, welche sich von der Blockierhebel-Schwenkachse 29 aus in unterschiedlichen, insbesondere im Wesentlichen entgegengesetzten Richtungen, erstrecken können. Durch den Blockierhebel 28 kann die Vordereinheit 10 in der Schließstellung arretiert werden. Der Blockierhebel 28 kann zwischen einer Blockierstellung und einer Freigabestellung verstellbar sein und dazu eingerichtet sein, in der Blockierstellung die Vordereinheit 10 in der Schließstellung zu arretieren, indem der Blockierabschnitt 28-2 beispielsweise mit der Grundplatte 12 zusammenwirkt. Die Winkel 18a, 18b mit den federvorgespannten Endkappen 32a, 32b, der Betätigungshebel 26 sowie der Blockierhebel 28 können somit zusammen die Bewegungseinrichtung 18a, 18b, 26, 28 bilden.

Die Funktionsweise der Vordereinheit 10 der bevorzugten Ausführungsform der Erfindung wird nachfolgend unter Bezugnahme auf die Figuren 1 bis 5 erläutert. Es ist anzumerken, dass die Erfindung nicht auf diese Ausführungsform beschränkt ist und die beschriebenen Bedienvorgänge der Vordereinheit 10 lediglich beispielhaften Charakter haben sollen.

Ein Anwender kann mit dem Skischuh in die Vordereinheit 10 einsteigen, wenn sich die Winkel 18a, 18b in der in den Figuren 1 bis 3 gezeigten Öffnungsstellung befinden, in welcher die Endkappen 32a, 32b mit dem gabelartigen Endabschnitt 30 in die obere Stellung bewegt sind und die Lagerzapfen 16a, 16b dementsprechend nach außen weg geschwenkt sind. Der Kontaktabschnitt 22a, 22b der Winkel 18a, 18b kann gegen den Gegenkontaktabschnitt 24a, 24b an der Grundplatte 12 drücken, wodurch ein optimales Öffnungsmaß zwischen den Lagerelementen 16a, 16b sichergestellt ist. Die Lagerelemente bzw. Lagerzapfen 16a, 16b können dann so weit voneinander entfernt sein, dass ein Sohlenabschnitt eines Skischuhs mit möglichst wenig Spielraum dazwischen eingeschoben werden kann. Eine Lauffläche des Sohlenabschnitts kann auf den Schließbetätigungsabschnitt 30 aufgesetzt werden und sich von oben auf dem Schließbetätigungsabschnitt 30 abstützen.

Anschließend kann sich der gabelartige Endabschnitt 30 durch Ausübung einer zum Ski hin gerichteten Kraft durch den Skischuh auf den Schließbetätigungsabschnitt 30 (oder/und durch eine manuelle Schwenkbetätigung des Blockierhebels 28) zum Ski hinbewegen. Der gabelartige Endabschnitt 30 kann dabei die Endkappen 32a, 32b mitnehmen und die Winkel 18a, 18b um die Schwenkachsen 20a, 20b verschwenken. Dementsprechend können sich die Lagerzapfen 16a, 16b einander annähern und sich in Richtung des Skischuhs bewegen. Diese Bewegung kann gegen den Widerstand der Spiralfedern 34 erfolgen, da ein Kontaktpunkt zwischen den Endkappen 32a, 32b in der Öffnungsstellung oberhalb einer Verbindungslinie zwischen den Schwenkachsen 20a, 20b liegen kann. Dementsprechend kann eine Annäherung des Kontaktpunkts an die Verbindungslinie eine Verkleinerung der jeweiligen Abstände zwischen den Endkappen 32a, 32b und den Winkeln 18a, 18b und damit eine Komprimierung der Spiralfedern 34 bedeuten.

Wenn sich die Endkappen 32a, 32b in etwa auf Höhe der Verbindungslinie befinden, so kann die Bewegungseinrichtung einen Totpunkt erreichen, in welchem der Widerstand der Spiralfedern 34 gegen die Annäherung der Endkappen 32a, 32b an die Verbindungslinie in eine durch die Kraft der Federn 34 hervorgerufene Beschleunigung der Endkappen 32a, 32b in Richtung einer weiteren Annäherung an den Ski umspringt. Die Kraft der Spiralfedern 34, die in diesem Fall die Endkappen 32a, 32b stets von der Verbindungslinie wegdrücken können, kann somit die Bewegungseinrichtung am Totpunkt umspringen lassen und die Winkel 18a, 18b selbsttätig in Richtung einer Schließstellung drücken, in welcher die Lagerzapfen 16a, 16b in Richtung gegenseitiger Annäherung vorgespannt sind.

Spätestens beim Durchlaufen des Totpunkts kann der Schließbetätigungsabschnitt 30 eine Höhe über dem Ski aufweisen, welche den auf dem Schließbetätigungsabschnitt 30 abgestützten Skischuh in einer korrekten Höhe in Bezug auf die Lagerzapfen 16a, 16b positioniert, so dass sich Lagerlöcher bzw. die Gegenlagerelemente des Skischuhs in etwa auf gleicher Höhe wie die Lagerzapfen bzw. die Lagerelemente 16a, 16b befinden, so dass bei der weiteren Bewegung der Bewegungseinrichtung in die Schließstellung die Lagerzapfen 16a, 16b sicher in die Lagerlöcher eingreifen können.

In der Schließstellung können die Winkel 18a, 18b durch die oben beschriebene Wirkung der Spiralfedern 34 stabil vorgespannt sein. Um jedoch die Belastbarkeit der Vordereinheit 10 zu verbessern und ein Verschwenken der Winkel 18a, 18b in die Öffnungsstellung aufgrund einer vom Skischuh auf die Lagerzapfen 16a, 16b einwirkenden Kraft sicher zu verhindern, kann zusätzlich der Blockierhebel 28 in eine Blockierstellung verschwenkt werden, in welcher sich ein distales Ende des Blockierabschnitts 28-2 unterhalb der Blockierhebel-Schwenkachse 29 an dem Ski abstützt, so dass eine Bewegung des zweiten Arms 26-2 des Betätigungshebels 26 zum Ski hin und damit eine Aufwärtsbewegung des gabelartigen Endabschnitts 30 blockiert ist.

Zum Öffnen der Vordereinheit 10 kann zunächst der Blockierhebel 28 von der Blockierstellung zurück verschwenkt werden, so dass das distale Ende 28-2 aus dem Kontakt mit der Oberfläche der Grundplatte 12 gelöst ist. Anschließend kann der Blockierhebel 28 am Bedienabschnitt 28-1 ergriffen und zum Ski hinbewegt werden, so dass der Betätigungshebel 26 verschwenkt und sich der gabelartige Endabschnitt 30 nach oben bewegt. Dabei kann die Bewegungseinrichtung dieser Öffnungsbewegung so lange den Widerstand der Spiralfedern 34 entgegensetzen, bis die Endkappen 32a, 32b wiederum den Totpunkt in Höhe der Verbindungslinie zwischen den Schwenkachsen 20a, 20b durchlaufen. Danach können die Federn 34 die Endkappen 32a, 32b selbsttätig weiter nach oben in Richtung der Öffnungsstellung drücken und die Winkel 18a, 18b schließlich in der Öffnungsstellung halten. Dabei kann der Kontaktabschnitt 22a, 22b der Winkel 18a, 18b gegen den Gegenkontaktabschnitt 24a, 24b an der Grundplatte 12 gedrückt werden, wodurch der notwendige Abstand zwischen den Lagerzapfen 16a, 16b sichergestellt wird. Die Lagerzapfen 16a, 16b können sich dabei aus dem Eingriff mit den Lagerlöchern lösen und der Skischuh kann schließlich aus der Vordereinheit 10 herausgezogen werden.

## Patentansprüche

1. Vordereinheit (10) für eine Skibindung, insbesondere Tourenbindung, umfassend:
eine Grundplatte (12) mit einer Befestigungsanordnung (14) zur Befestigung an einem Ski,
zwei seitliche Lagerelemente (16a, 16b), welche auf einer im Wesentlichen orthogonal zu einer Skilängsachse verlaufenden Skiquerachse angeordnet sind und welche dafür eingerichtet sind, seitliche Gegenlagerelemente eines Skischuhs in Eingriff zu nehmen, um den Skischuh um die Skiquerachse verschwenkbar zu halten, wobei die Lagerelemente (16a, 16b) verstellbar sind zwischen einer Schließstellung, in welcher die Lagerelemente (16a, 16b) voneinander einen Abstand aufweisen, der für einen Eingriff mit den Gegenlagerelementen ausgelegt ist, und einer Öffnungsstellung, in welcher die Lagerelemente (16a, 16b) einen Abstand aufweisen, der größer ist als in der Schließstellung, so dass der Skischuh zwischen den Lagerelementen (16a, 16b) eingeführt oder von der Vordereinheit (10) entfernt werden kann, und
zwei Winkel (18a, 18b), wobei beide Winkel (18a, 18b) um jeweils eine Achse (20a, 20b) verschwenkbar an der Grundplatte (12) gehalten sind, und wobei jeder der Winkel (18a, 18b) einen ersten Schenkel (18a-1, 18b-1) aufweist, an dessen distalem Ende eines der Lagerelemente (16a, 16b) angeordnet ist,
**dadurch gekennzeichnet, dass** zwischen der Grundplatte (12) und wenigstens einem (18a) der beiden Winkel (18a, 18b) ein Anschlag (22a, 24a) bereitgestellt ist, derart, dass in der Öffnungsstellung ein Kontaktabschnitt (22a) des Winkels (18a) mit einem entsprechenden Gegenkontaktabschnitt (24a) der Grundplatte (12) direkt in Anlagekontakt steht und in der Schließstellung der Anlagekontakt aufgehoben ist.

2. Vordereinheit (10) nach Anspruch 1, **dadurch gekennzeichnet, dass** wenigstens einer (18a) der Winkel (18a, 18b) um eine zur Skimittelachse parallele Achse (20a) verschwenkbar an der Grundplatte (12) gehalten ist.

3. Vordereinheit (10) nach Anspruch 1, **dadurch gekennzeichnet, dass** beide Winkel (18a, 18b) um jeweils eine zur Skimittelachse parallele Achse (20a, 20b) verschwenkbar an der Grundplatte (12) gehalten sind.

4. Vordereinheit (10) nach Anspruch 1 oder Anspruch 3, **dadurch gekennzeichnet, dass** zwischen der Grundplatte (12) und jedem (18a, 18b) der beiden Winkel (18a, 18b) jeweils ein Anschlag (22a, 24a, 22b, 24b) bereitgestellt ist, derart dass in der Öffnungsstellung ein Kontaktabschnitt (22a, 22b) jedes der Winkel (18a, 18b) einen entsprechenden Gegenkontaktabschnitt (24a, 24b) der Grundplatte (12) berührt und in der Schließstellung die Kontaktabschnitte (22a, 22b) der Winkel (18a, 18b) die Gegenkontaktabschnitte (24a, 24b) der Grundplatte (12) nicht berühren.

5. Vordereinheit (10) nach einem der vorhergehenden Ansprüche, ferner umfassend eine Bewegungseinrichtung (18a, 18b, 26, 28) zur Bewegung der Lagerelemente (16a, 16b) zwischen der Öffnungsstellung und der Schließstellung, wobei die Bewegungseinrichtung (18a, 18b, 26, 28) einen Schließbetätigungsabschnitt (30) aufweist, dessen Betätigung eine Bewegung der Lagerelemente (16a, 16b) von der Öffnungsstellung in die Schließstellung bewirkt.

6. Vordereinheit (10) nach einem der vorhergehenden Ansprüche, **dadurch gekennzeichnet, dass** einer (18a) oder beide (18a, 18b) der Winkel (18a, 18b) durch wenigstens ein elastisches Element (34) federbelastet sind und die Lagerelemente (16a, 16b) durch Überwindung einer Totpunktlage des einen (18a) oder beider (18a, 18b) Winkel in die Schließstellung bzw. in die Öffnungsstellung vorgespannt sind.

7. Vordereinheit (10) nach einem der vorhergehenden Ansprüche, **dadurch gekennzeichnet, dass** der Kontaktabschnitt (22a, 22b) des Winkels (18a) oder der Winkel (18a, 18b) an einem dem ersten Schenkel (18a-1, 18b-1) entgegengesetzten zweiten Schenkel (18a-2, 18b-2) des Winkels (18a) oder der Winkel (18a, 18b) angeordnet ist.

8. Vordereinheit (10) nach einem der vorhergehenden Ansprüche, **dadurch gekennzeichnet, dass** der Abstand zwischen aufeinander zuweisenden Enden der Lagerelemente (16a, 16b) zwischen etwa 66,0 mm und etwa 74 mm, vorzugsweise zwischen etwa 66,6 mm und etwa 68,4 mm, noch bevorzugter zwischen etwa 66,6 mm und etwa 67,5 mm, beträgt.

9. Vordereinheit (10) nach einem der vorhergehenden Ansprüche, **dadurch gekennzeichnet, dass** die Grundplatte (12) und/oder die Winkel (18a, 18b) aus einem metallischen Material hergestellt sind.

## Claims

1. Front unit (10) for a ski binding, in particular an alpine touring binding, comprising:
a base plate (12) comprising a fastening assembly (14) for fastening to a ski,
two lateral bearing elements (16a, 16b), which are arranged on a transverse ski axis extending substantially orthogonally to a longitudinal ski axis and are configured to engage with lateral counter-bearing elements of a ski boot in order to hold the ski boot so as to be pivotable about the transverse ski axis, the bearing elements (16a, 16b) being adjustable between a closed position, in which the bearing elements (16a, 16b) have a spacing from one another that is configured for engagement with the counter-bearing elements, and an open position, in which the bearing elements (16a, 16b) have a spacing that is greater than in the closed position, such that the ski boot can be introduced between the bearing elements (16a, 16b) or can be removed from the front unit (10), and
two brackets (18a, 18b), with both brackets (18a, 18b) being held on the base plate (12) so as to each be pivotable about a shaft (20a, 20b), and each of the brackets (18a, 18b) comprising a first leg (18a-1, 18b-1), at the distal end of which one of the bearing elements (16a, 16b) is arranged,
**characterised in that** a stop (22a, 24a) is provided between the base plate (12) and at least one (18a) of the two brackets (18a, 18b), such that a contact portion (22a) of the bracket (18a) is in direct contact with a corresponding counter-contact portion (24a) of the base plate (12) in the open position, and the contact is broken in the closed position.

2. Front unit (10) according to claim 1, **characterised in that** at least one (18a) of the brackets (18a, 18b) is held on the base plate (12) so as to be pivotable about a shaft (20a) that is parallel to the central ski axis.

3. Front unit (10) according to claim 1, **characterised in that** both brackets (18a, 18b) are held on the base plate (12) so as to each be pivotable about a shaft (20a, 20b) that is parallel to the central ski axis.

4. Front unit (10) according to claim 1 or claim 3, **characterised in that** a stop (22a, 24a, 22b, 24b) is provided between the base plate (12) and each (18a, 18b) of the two brackets (18a, 18b), such that a contact portion (22a, 22b) of each of the brackets (18a, 18b) touches a corresponding counter-contact portion (24a, 24b) of the base plate (12) in the open position, and the contact portions (22a, 22b) of the brackets (18a, 18b) do not touch the counter-contact portions (24a, 24b) of the base plate (12) in the closed position.

5. Front unit (10) according to any of the preceding claims, further comprising a movement apparatus (18a, 18b, 26, 28) for moving the bearing elements (16a, 16b) between the open position and the closed position, the movement apparatus (18a, 18b, 26, 28) comprising a closing actuation portion (30), the actuation of which causes the bearing elements (16a, 16b) to move from the open position into the closed position.

6. Front unit (10) according to any of the preceding claims, **characterised in that** one (18a) or both (18a, 18b) of the brackets (18a, 18b) are spring-loaded by at least one resilient element (34) and the bearing elements (16a, 16b) are preloaded into the closed position or into the open position by overcoming a dead centre position of one (18a) or both (18a, 18b) brackets.

7. Front unit (10) according to any of the preceding claims, **characterised in that** the contact portion (22a, 22b) of the bracket (18a) or brackets (18a, 18b) is arranged on a second leg (18a-2, 18b-2) of the bracket (18a) or brackets (18a, 18b) that is opposite the first leg (18a-1, 18b-1).

8. Front unit (10) according to any of the preceding claims, **characterised in that** the spacing between ends of the bearing elements (16a, 16b) that face one another is between approximately 66.0 mm and approximately 74 mm, preferably between approximately 66.6 mm and approximately 68.4 mm, more preferably between approximately 66.6 mm and approximately 67.5 mm.

9. Front unit (10) according to any of the preceding claims, **characterised in that** the base plate (12) and/or the brackets (18a, 18b) are made of a metal material.

## Revendications

1. Unité avant (10) pour une fixation de ski, en particulier pour une fixation de ski de randonnée, comprenant :
une plaque de base (12) ayant un ensemble de fixation (14) destiné à être fixé à un ski,
deux éléments de montage latéraux (16a, 16b) qui sont disposés sur un axe transversal du ski s'étendant sensiblement orthogonalement à un axe longitudinal du ski et qui sont conçus pour s'engager dans des éléments de montage latéraux antagonistes d'une chaussure de ski, afin de maintenir la chaussure de ski de manière à pouvoir pivoter autour de l'axe transversal du ski, les éléments de montage (16a, 16b) étant réglables entre une position de fermeture, dans laquelle les éléments de montage (16a, 16b) sont espacés l'un de l'autre d'une distance adaptée pour un engagement avec les éléments de montage antagonistes, et une position d'ouverture dans laquelle les éléments de montage (16a, 16b) sont espacés d'une distance plus grande que celle dans la position de fermeture, de manière à permettre d'insérer la chaussure de ski entre les éléments de montage (16a, 16b) ou de la retirer de l'unité avant (10), et
deux équerres (18a, 18b), les deux équerres (18a, 18b) étant maintenues sur la plaque de base (12) de manière à pouvoir pivoter autour d'un axe respectif (20a, 20b), et chacune des équerres (18a, 18b) présentant une première branche (18a-1, 18b-1) à l'extrémité distale de laquelle est disposé l'un des éléments de montage (16a, 16b),
**caractérisée en ce qu'**une butée (22a, 24a) est prévue entre la plaque de base (12) et l'une (18a) au moins des deux équerres (18a, 18b), de telle sorte que, dans la position d'ouverture, une portion de contact (22a) de l'équerre (18a) est en contact d'appui direct avec une portion de contact antagoniste correspondante (24a) de la plaque de base (12), et que dans la position de fermeture, le contact d'appui est supprimé.

2. Unité avant (10) selon la revendication 1,
**caractérisée en ce que** l'une (18a) au moins des équerres (18a, 18b) est maintenue sur la plaque de base (12) de manière à pouvoir pivoter autour d'un axe (20a) parallèle à l'axe central du ski.

3. Unité avant (10) selon la revendication 1,
**caractérisée en ce que** les deux équerres (18a, 18b) sont maintenues sur la plaque de base (12) de manière à pouvoir pivoter autour d'un axe respectif (20a, 20b) parallèle à l'axe central du ski.

4. Unité avant (10) selon la revendication 1 ou la revendication 3, **caractérisée en ce qu'**une butée respective (22a, 24a, 22b, 24b) est prévue entre la plaque de base (12) et chacune (18a, 18b) des deux équerres (18a, 18b), de telle sorte que, dans la position d'ouverture, une portion de contact (22a, 22b) de chacune des équerres (18a, 18b) touche une portion de contact antagoniste correspondante (24a, 24b) de la plaque de base (12) et que, dans la position de fermeture, les portions de contact (22a, 22b) des équerres (18a, 18b) ne touchent pas les portions de contact antagonistes (24a, 24b) de la plaque de base (12).

5. Unité avant (10) selon l'une des revendications précédentes, comprenant en outre un dispositif de déplacement (18a, 18b, 26, 28) destiné à déplacer les éléments de montage (16a, 16b) entre la position d'ouverture et la position de fermeture, le dispositif de déplacement (18a, 18b, 26, 28) comprenant une portion d'actionnement de fermeture (30) dont l'actionnement provoque un déplacement des éléments de montage (16a, 16b) de la position d'ouverture à la position de fermeture.

6. Unité avant (10) selon l'une des revendications précédentes, **caractérisée en ce que** l'une (18a) ou les deux (18a, 18b) des équerres (18a, 18b) sont soumis à un effet de ressort par au moins un élément élastique (34), et les éléments de montage (16a, 16b) sont précontraints vers la position de fermeture ou vers la position d'ouverture en surmontant une position de point mort de l'une (18a) ou des deux (18a, 18b) équerres.

7. Unité avant (10) selon l'une des revendications précédentes, **caractérisée en ce que** la portion de contact (22a, 22b) de l'équerre (18a) ou des équerres (18a, 18b) est disposée sur une deuxième branche (18a-2, 18b-2) de l'équerre (18a) ou des équerres (18a, 18b) opposée à la première branche (18a-1, 18b-1).

8. Unité avant (10) selon l'une des revendications précédentes, **caractérisée en ce que** la distance entre les extrémités, tournées l'une vers l'autre, des éléments de montage (16a, 16b) est comprise entre environ 66,0 mm et environ 74 mm, de préférence entre environ 66,6 mm et environ 68,4 mm, de manière particulièrement préférée entre environ 66,6 mm et environ 67,5 mm.

9. Unité avant (10) selon l'une des revendications précédentes, **caractérisée en ce que** la plaque de base (12) et/ou les équerres (18a, 18b) sont fabriquées en un matériau métallique.
